# EUROPÄISCHE PATENTSCHRIFT

(11) **EP 1 936 582 B1**
(45) Veröffentlichungstag und Bekanntmachung des Hinweises auf die Patenterteilung: **08.07.2009**
(21) Anmeldenummer: 06026856.2
(22) Anmeldetag: 23.12.2006
(51) Int. Cl.: G08G 1/095, F21S 8/00, F21V 11/00, F21Y 101/02

(54) **Signalgeberoptik zum Einbau in eine Verkehrsampel**
Optics for signal emitter for installation in a traffic light
Bloc optique de transmission de signaux pour feux de circulation

(43) Veröffentlichungstag der Anmeldung: 25.06.2008
(73) Patentinhaber: LIC Langmatz GmbH, 82467 Garmisch-Partenkirchen (DE)
(72) Erfinder:
(74) Vertreter: Flosdorff, Jürgen

(56) Entgegenhaltungen:
- EP-A1- 1 528 527
- DE-A1- 10 300 990
- US-A1- 2004 212 998

## Beschreibung

Die Erfindung betrifft eine Signalgeberoptik zum Einbau in eine Verkehrsampel, mit einer Lichtquelle, die eine Frontscheibe beleuchtet. Die Erfindung ist insbesondere, jedoch nicht ausschließlich für Kleinsignalgeber für Radfahrer und Fußgänger geeignet.

Bei einem niedrigen Sonnenstand und frontaler Beleuchtungsrichtung werden bei den bisher verwendeten Verkehrsampeln Phantomlichteigenschaften erkennbar. Das vom Inneren einer Verkehrsampel zurückgestrahlte Sonnenlicht macht es schwierig zu erkennen, ob ein Signalgeber durch seine eingebaute Lichtquelle oder durch das einfallende Sonnenlicht beleuchtet ist, wodurch eine erhebliche Verkehrsgefährdung hervorgerufen werden kann.

US 2004/0212998 A1 offenbart eine Leuchtvorrichtung, deren Lichtquelle eine LED des seiten-emittierenden Typs ist und die im Zentrum eines Reflektors angeordnet ist.

Der vorliegenden Erfindung liegt die Aufgabe zugrunde, eine Signalgeberoptik zum Einbau in eine Verkehrsampel anzugeben, bei der das Auftreten von Phantomlicht reduziert ist.

Diese Aufgabe wird erfindungsgemäß durch die Merkmale des Patentanspruchs 1 gelöst.

Vorteilhafte Ausgestaltungen der Erfindung sind in den Unteransprüchen gekennzeichnet.

Die Erfindung sieht vor, dass die Lichtquelle der Signalgeberoptik im Zentrum eines Reflektors angeordnet ist und dass sich ein rohr- oder trichterförmiges Abschirmelement in einem kleinen axialen Abstand vor der Lichtquelle im Zentrum des Reflektors befindet, das von dem Reflektor reflektierte Sonnenstrahlen absorbiert.

Bei der Lichtquelle handelt es sich bevorzugt um eine LED, die vom den seiten-emittierenden (side emitting) Typ ist. Eine derartige LED strahlt ihr Licht überwiegend seitlich in einem Lichtkegel mit vorbestimmtem Öffnungswinkel ab und nur eine geringe Lichtmenge nach vorne, d.h. in Richtung der Längsachse der LED und der Signalgeberoptik. Eine derartige seiten-emittierende LED ist beispielsweise unter der Marke Luxeon Star in der jeweils benötigten Farbe von der Firma Lumileds Lighting U.S., LLC erhältlich.

Dabei ist mit Vorteil vorgesehen, dass die Längsmittelachse des hohlen Abschirmelementes im wesentlichen mit der Längsmittelachse der LED und des Reflektors übereinstimmt.

Der Abstand des Abschirmelementes von der Lichtquelle ist zweckmäßigerweise so bemessen, dass das Abschirmelement die seitliche Strahlung der LED nicht abschirmt bzw. absorbiert, d.h. die rückseitige Randkante des Abschirmelementes sollte im wesentlichen am Rand des von der LED seitlich abgestrahlten Lichtkegels positioniert sein, so dass die von der LED auf der Frontscheibe hervorgerufene Beleuchtungsstärke durch das Abschirmelement nicht oder nicht merklich reduziert wird. Da das Abschirmelement eine Rohrform oder Trichterform hat, werden auch die von der Lichtquelle in Richtung Ihrer Längsachse und im spitzen Winkel zu dieser ausgesandten Lichtstrahlen von dem Abschirmelement nicht absorbiert, sondern können das hohle Abschirmelement ungehindert passieren.

Obwohl das Abschirmelement beispielsweise eine zylindrische Rohrform haben kann, ist eine Trichterform bevorzugt, die sich mit zunehmendem Abstand von der LED verbreitert. Der Öffnungswinkel des zylindrischen Abschirmelementes liegt dabei zweckmäßigerweise im Bereich von 20 ° bis 40 °. Hierdurch kann weitgehend homogene Beleuchtung der Frontscheibe durch die LED sicher gestellt werden.

Die Umfangswand des Abschirmelementes kann, im Längsschnitt gesehen, geradlinig verlaufen, oder aber beispielsweise einen stufenförmigen oder bogenförmigen Verlauf nehmen.

Mit besonderem Vorteil ist vorgesehen, dass das Abschirmelement schwarz ist, womit es am besten die in die Signalgeberoptik einfallenden und von dem Reflektor zu dessen Zentrum hin reflektierten Sonnenstrahlen absorbieren kann. Zweckmäßigerweise besteht das Abschirmelement aus einem schwarz eingefärbten Kunststoff, ohne dass die Erfindung hierauf beschränkt ist.

In weiterer Ausgestaltung der Erfindung kann vorgesehen sein, dass das Abschirmelement an der Halterung der LED befestigt ist. Diese Halterung ist vorzugsweise eine Kühlplatte. Das Abschirmelement kann Stützarme aufweisen, die in Löcher der Kühlplatte eingerastet sind.

Bei einer anderen Ausführungsform kann vorgesehen sein, dass das Abschirmelement an der Frontscheibe der Signalgeberoptik befestigt ist.

Wenn - wie dies bevorzugt ist - die Lichtquelle aus einer (einzigen) LED besteht, ist die Frontscheibe der Signalgeberoptik bevorzugt nicht gefärbt, sondern die Signalfarbe des Signalgebers wird in diesem Fall durch eine grüne, gelbe oder rote LED hervorgerufen.

Der Reflektor kann jede geeignete Form haben, er kann beispielsweise ein Parabolspiegel sein. Bevorzugt ist jedoch, dass der Reflektor abwechselnd konzentrische Ringabschnitte eines ersten und eines zweiten Typs aufweist, die aneinander anschließen. Diese Ringabschnitte beginnen mit einem Ringabschnitt des ersten Typs am inneren Rand der Öffnung des Reflektors, in die die LED hineinragt, wobei sich ein Ringabschnitt eines zweiten Typs anschließt und sich diese Folge erster und zweiter Ringabschnitte bis zu einem äußeren Randbereich des Reflektors fortsetzt, der aus aneinander gesetzten Ringabschnitten des zweiten Typs bestehen oder frei von den oben erwähnten Ringabschnitten sein kann. Dabei sind die Ringabschnitte des ersten Typs in solchen Winkeln zu der LED angeordnet, dass sie keine Lichtstrahlen nach vorne zu der Frontscheibe der Signalgeberoptik reflektieren. Diese Ringabschnitte tragen somit praktisch nicht zur Beleuchtung der Frontscheibe des Signalgebers bei und reflektieren auch praktisch keine einfallenden Sonnenstrahlen zum Zentrum des Reflektors hin.

Die Ringabschnitte des zweiten Typs sind in solchen Winkeln zu der LED angeordnet, dass sie die Lichtstrahlen näherungsweise parallel zu der Längsachse der LED in Richtung der Frontscheibe reflektieren, wobei durch Wahl geeigneter Abmessungen und Winkel der Ringabschnitte eine hochgradig homogene Beleuchtung der Frontscheibe hervorgerufen wird. Umgekehrt reflektieren die Ringabschnitte dieser bevorzugten Ausführungsform eines Reflektors die schräg von oben in die Signalgeberoptik einfallenden Sonnenstrahlen zum Bereich der Längsmittelachse des Reflektors, wo ein großer Teil der einfallenden Sonnenstrahlen von dem Abschirmelement absorbiert wird. Bei Versuchen ist ermittelt worden, dass das erfindungsgemäße Abschirmelement 20% bis 70%, in den meisten Fällen 35% bis 60% der einfallenden Sonnenstrahlen absorbiert.

Die Erfindung sieht somit eine Signalgeberoptik vor, bei der mit einfachen, kostengünstigen Mitteln das Auftreten von Phantomlicht signifikant reduziert ist.

Es wird betont, dass die oben beschriebenen fakultativen Merkmale, wie sie auch in den Unteransprüchen angegeben sind, auf jegliche Art im Rahmen der vorliegenden Erfindung einzeln miteinander kombiniert werden können.

Weitere Einzelheiten der Erfindung ergeben sich aus der nachfolgenden Beschreibung einer bevorzugten Ausführungsform der Erfindung sowie anhand der Zeichnungen. Dabei zeigen:
- Figur 1: einen Vertikalschnitt durch eine erfindungsgemäße Signalgeberoptik, eingebaut in eine Verkehrsampel;
- Figur 2: eine vergrößerte Darstellung der Signalgeberoptik in einem Einsatzgehäuse, wobei das Abschirmelement weggelassen ist;
- Figur 3: die Strahlungseigenschaft einer seiten-emittierenden LED im Zusammenwirken mit einer Ausführungsform des Reflektors (rechte Bildhälfte) sowie eine Darstellung der Wirkung des Abschirmelementes (linke Bildhälfte);
- Figur 4: die Befestigung des Abschirmelementes an einer Kühlplatte;
- Figur 5: die Befestigung des Abschirmelementes an einer Frontscheibe der Signalgeberoptik;
- Figur 6: eine perspektivische Ansicht einer seiten-emittierenden LED und
- Figur 7: die Signalgeberoptik in einer Verkehrsampel.

Figur 1 zeigt die Signalgeberoptik im eingebauten Zustand in einer Verkehrsampel in einem Vertikalschnitt. Eine LED 1 ist auf einer Kühlplatte 2 befestigt, hinter der sich im Abstand eine Platine 3 befindet, die mit der LED 1 auf nicht gezeigte Weise elektrisch verbunden ist. Die LED 1 ist im Zentrum eines Reflektors 4 angeordnet, in dessen mittige Öffnung sie hineinragt.

In einem kleinen axialen Abstand von der LED 1 ist ein trichterförmiges Abschirmelement 5 angeordnet, dessen Längsmittelachse mit der Längsmittelachse der LED 1 und der Längsmittelachse des Reflektors 4 zusammen fällt. Der Durchmesser des trichterförmigen Abschirmelementes 5 vergrößert sich kontinuierlich zu einer Streuscheibe 6 hin, die den vorderen Abschluss des Signalgebers bildet. Die Bauteile der Signalgeberoptik sind in ein Einsatzgehäuse 7 eingesetzt, das seinerseits in ein Gehäuse 8 einer Verkehrsampel 9 einsetzbar ist. Mit Hilfe von angeformten oder angebrachten Befestigungsarmen 10 wird die Verkehrsampel 9 an einen zugehörigen Mast befestigt.

Figur 2 zeigt in einer vergrößerten Darstellung das Einsatzgehäuse 7 mit der Signalgeberoptik, jedoch ohne das Abschirmelement 5.

Figur 3 zeigt die LED 1 mit ihrem seitlichen Lichtkegel 11 im Zusammenwirken mit dem Reflektor 4 (rechte Bildhälfte) sowie die Wirkung ihres Abschirmelementes 5 bei schräg einfallendem Sonnenlicht, und zwar bei einem Einfallswinkel von 10°. Der Reflektor 4 enthält aneinander anschließend abwechselnd Ringabschnitte 12 eines ersten Typs und Ringabschnitte 13 eines zweiten Typs. Die Ringabschnitt 12 ersten Typs, die querschnittlich geradlinig, d.h. eben ausgebildet sind, sind in solchen Winkeln zu der LED 1 angeordnet, dass die Geraden, die (querschnittlich betrachtet) diese Ringabschnitte 12 enthalten, durch den ideellen Nullpunkt oder Ausgangspunkt 14 des Lichtkegels 11 verlaufen. Damit reflektieren die Ringabschnitte 12 des ersten Typs kein Licht in Richtung der Längsachse der LED 1 bzw. der Längsachse der erfindungsgemäßen Signalgeberoptik.

Die Ringabschnitte 13 des zweiten Typs sind in solchen Winkeln zu der LED 1 angeordnet, dass die jeweils auf die mittigen Kreislinien 15 der Ringabschnitte 13 auftreffenden Lichtstrahlen 16 parallel zu der Längsachse der Signalgeberoptik reflektiert werden. Die Ausbildung ist so getroffen, dass die Linien 16 denselben Abstand voneinander haben.

Durch diese Ausbildung wird eine weitgehend homogene Beleuchtung der Frontscheibe einer Verkehrsampel 9 hervorgerufen.

Das Abschirmelement 5 ist in einem solchen axialen Abstand von der LED 1 angeordnet, das seine rückwärtige Randkante 17 gerade nicht in den Lichtkegel 11 hineinragt.

Da das Abschirmelement 5 hohl ist und eine Trichterform hat, können durch das Innere des Abschirmelementes 5 die in Längsrichtung der Signalgeberoptik und im spitzen Winkel hierzu von der LED 1 ausgesandten Lichtstrahlen das Abschirmelement 5 frei passieren. Diese Lichtstrahlen sind in Figur 3 mit dem Bezugszeichen 18 angedeutet.

Die im Winkel zu der Längsachse der Signalgeberoptik einfallenden Sonnenstrahlen 19 werden von dem Reflektor 4, d.h. von dessen Ringabschnitten 13 des zweiten Typs zu dem mittig in dem Reflektor 4 angeordneten Abschirmelement 5 reflektiert, wo sie von der schwarzen Farbe des Abschirmelementes 5 absorbiert werden. Dies trifft auch für die auf die Innenfläche des Abschirmelementes 5 auftreffenden Sonnenstrahlen 20 zu.

Figur 4 zeigt, dass das trichterförmige Abschirmelement 5 mit Stützfüßen 21 versehen ist, die den Löchern 22 in der Kühlplatte 2, auf der die LED 1 befestigt ist, eingerastet sind.

Figur 5 zeigt eine alternative Ausführungsform, bei der das Abschirmelement 5 mit einem Stützarm 23 an einer Frontscheibe 24 befestigt ist, die am Rand des Reflektors 4 befestigt ist.

Figur 6 zeigt eine seiten-emittierende LED 1 in einem auf einer Platine 25 angeordneten Zustand. Eine solche LED ist - wie oben erwähnt - unter der Bezeichnung Luxeon Star am Markt erhältlich.

Figur 7 zeigt eine perspektivische Ansicht der Verkehrsampel 9 mit der eingebauten Signalgeberoptik. Die vordere Streuscheibe 6 ist von einem Frontteil 25 der Ampel 9 überdeckt.

## Patentansprüche

1. Signalgeberoptik zum Einbau in eine Verkehrsampel, mit einer Lichtquelle, die eine Frontscheibe beleuchtet, wobei die Lichtquelle eine LED (1) ist, die von dem seiten-emittierenden Typ ist und im Zentrum eines Reflektors (4) angeordnet ist,
**dadurch gekennzeichnet,**
**dass** ein rohr- oder trichterförmiges Abschirmelement (5) in einem kleinen axialen Abstand von der LED (1) im Zentrum des Reflektors (4) angeordnet ist und von dem Reflektor (4) reflektierte Sonnenstrahlen absorbiert.

2. Signalgeberoptik nach Anspruch 1,
**dadurch gekennzeichnet,**
**dass** die Längsmittelachse des Abschirmelementes (5) im wesentlichen mit der Längsmittelachse der LED (1) und des Reflektors (4) übereinstimmt.

3. Signalgeberoptik nach Anspruch 1 oder 2,
**dadurch gekennzeichnet,**
**dass** der axiale Abstand des Abschirmelementes (5) von der LED (1) so bemessen ist, dass die rückwärtige Randkante des Abschirmelementes (5) im wesentlichen am Randbereich des seitlichen Lichtkegels (11) der LED (1) angeordnet ist.

4. Signalgeberoptik nach einem der Ansprüche 1 bis 3,
**dadurch gekennzeichnet,**
**dass** das Abschirmelement (5) eine Trichterform hat, die sich mit zunehmenden Abstand von der LED (1) verbreitert.

5. Signalgeberoptik nach einem der Ansprüche 1 bis 4,
**dadurch gekennzeichnet,**
**dass** das Abschirmelement (5) an der Halterung der LED (1) befestigt ist.

6. Signalgeberoptik nach Anspruch 5,
**dadurch gekennzeichnet,**
**dass** die Halterung eine Kühlplatte (2) ist, und dass das Abschirmelement (5) Stützfüße (24) aufweist, die in die Kühlplatte (3) eingerastet sind.

7. Signalgeberoptik nach einem der Ansprüche 1 bis 4,
**dadurch gekennzeichnet,**
**dass** das Abschirmelement (5) an einer Frontscheibe (24) der Signalgeberoptik befestigt ist.

8. Signalgeberoptik nach einem der Ansprüche 1 bis 7,
**dadurch gekennzeichnet,**
**dass** das Abschirmelement (5) schwarz ist.

9. Signalgeberoptik nach einem der Ansprüche 1 bis 8,
**dadurch gekennzeichnet,**
**dass** der Reflektor (4) abwechselnd konzentrisch angeordnete Ringabschnitte eines ersten Typs (12) und eines zweiten Typs (13) aufweist, wobei die Ringabschnitte des ersten Typs (12) in solchen Winkeln zu der LED (1) angeordnet sind, dass sie keine Lichtstrahlen zu der Frontscheibe reflektieren, und wobei die Ringabschnitte des zweiten Typs (13) in solchen Winkeln zu der LED (1) angeordnet sind, dass sie Lichtstrahlen näherungsweise parallel zu der Längsachse der Signalgeberoptik reflektieren.

10. Signalgeberoptik nach einem der Ansprüche 1 bis 9,
**dadurch gekennzeichnet,**
**dass** das Abschirmelement (5) 20% bis 70%, vorzugsweise 35% bis 60% der einfallenden Sonnenstrahlen absorbiert.

## Claims

1. A signal emitting optical system for incorporation into a traffic light, including a light source, which illuminates a front face, wherein the light source is an LED (1), which is of the lateral emitting type and is arranged in the centre of a reflector (4), **characterised in that** a tubular or funnel-shaped shielding element is arranged in the centre of the reflector (4) at a small axial spacing from the LED (1) and absorbs sunshine reflected by the reflector (4).

2. A signal emitting optical system as claimed in Claim 1, **characterised in that** the longitudinal central axis of the shielding element (5) is substantially coincident with the longitudinal central axis of the LED (1) and of the reflector (4).

3. A signal emitting optical system as claimed in Claim 1 or 2, **characterised in that** the axial spacing of the shielding element (5) from the LED (1) is so dimensioned that the rear edge of the shielding element (5) is disposed substantially at the edge region of the lateral light cone (11) of the LED (1).

4. A signal emitting optical system as claimed in Claims 1 to 3, **characterised in that** the shielding element (5) has a funnel shape, which widens with increasing distance from the LED (1).

5. A signal emitting optical system as claimed in Claims 1 to 4, **characterised in that** the shielding element (5) is fastened to the mounting of the LED (1).

6. A signal emitting optical system as claimed in Claim 5, **characterised in that** the mounting is a cooling plate (2) and that the shielding element (5) has support feet (24), which are engaged in the cooling plate (3).

7. A signal emitting optical system as claimed in one of Claims 1 to 4, **characterised in that** the shielding element (5) is fastened to a front face (24) of the signal emitting optical system.

8. A signal emitting optical system as claimed in one of Claims 1 to 7, **characterised in that** the shielding element (5) is black.

9. A signal emitting optical system as claimed in one of Claims 1 to 8, **characterised in that** the reflector (4) has alternating concentrically arranged annular sections of a first type (12) and of a second type (13), wherein the annular sections of the first type (12) are arranged at such angles to the LED (1) that they reflect no light to the front face, and wherein the annular sections of the second type (13) are arranged at such angles to the LED (1) that they reflect light approximately parallel to the longitudinal axis of the signal emitting optical system.

10. A signal emitting optical system as claimed in one of Claims 1 to 9, **characterised in that** the shielding element (5) absorbs 20% to 70%, preferably 35% to 60%, of the incident sunshine.

## Revendications

1. Bloc optique de transmission de signaux destiné à être monté dans un feu tricolore de circulation, comportant une source lumineuse qui éclaire une vitre frontale, la source lumineuse étant une diode électroluminescente (1), qui est du type émetteur latéral et qui est disposée au centre d'un réflecteur (4), **caractérisé en ce qu'**un élément de protection (5) de forme tubulaire ou conique est disposé à une faible distance axiale de la diode électroluminescente (1) au centre du réflecteur (4) et absorbe les rayons solaires réfléchis par le réflecteur (4).

2. Bloc optique de transmission de signaux selon la revendication 1, **caractérisé en ce que** l'axe médian longitudinal de l'élément de protection (5) coïncide sensiblement avec l'axe médian longitudinal de la diode électroluminescente (1) et du réflecteur (4).

3. Bloc optique de transmission de signaux selon la revendication 1 ou 2, **caractérisé en ce que** la distance axiale entre l'élément de protection (5) et la diode électroluminescente (1) est choisie de telle sorte que le bord arrière de l'élément de protection (5) est disposé sensiblement sur la zone de bordure du cône de lumière (11) latéral de la diode électroluminescente (1).

4. Bloc optique de transmission de signaux selon l'une quelconque des revendications 1 à 3, **caractérisé en ce que** l'élément de protection (5) a une forme conique, qui s'élargit au fur et à mesure qu'il s'écarte de la diode électroluminescente (1).

5. Bloc optique de transmission de signaux selon l'une quelconque des revendications 1 à 4, **caractérisé en ce que** l'élément de protection (5) est fixé contre le support de la diode électroluminescente (1).

6. Bloc optique de transmission de signaux selon la revendication 5, **caractérisé en ce que** le support est une plaque de refroidissement (2), et **en ce que** l'élément de protection (5) comporte des pieds de support (24) qui s'enfichent dans la plaque de refroidissement (3).

7. Bloc optique de transmission de signaux selon l'une quelconque des revendications 1 à 4, **caractérisé en ce que** l'élément de protection (5) est fixé contre une vitre frontale (24) du bloc optique de transmission de signaux.

8. Bloc optique de transmission de signaux selon l'une quelconque des revendications 1 à 7, **caractérisé en ce que** l'élément de protection (5) est noir.

9. Bloc optique de transmission de signaux selon l'une quelconque des revendications 1 à 8, **caractérisé en ce que** le réflecteur (4) comporte des tronçons annulaires d'un premier type (12) et d'un deuxième type (13), disposés concentriquement en alternance, lesdits tronçons annulaires du premier type (12) étant disposés par rapport à la diode électroluminescente (1) en formant des angles tels qu'ils ne réfléchissent pas de rayons lumineux vers la vitre frontale, et lesdits tronçons annulaire du deuxième type (13) étant disposés par rapport à la diode électroluminescente (1) en formant des angles tels qu'ils réfléchissent des rayons lumineux à peu près parallèlement à l'axe longitudinal du bloc optique de transmission de signaux.

10. Bloc optique de transmission de signaux selon l'une quelconque des revendications 1 à 9, **caractérisé en ce que** l'élément de protection (5) absorbe 20 % à 70 %, de préférence 35 % à 60 % des rayons solaires incidents.
